# EUROPÄISCHE PATENTSCHRIFT

(11) **EP 0 392 406 B1**
(45) Veröffentlichungstag und Bekanntmachung des Hinweises auf die Patenterteilung: **13.07.1994**
(21) Anmeldenummer: 90106730.6
(22) Anmeldetag: 07.04.1990
(51) Int. Cl.: B41F 31/02

(54) **Spülfarbwerk**
Ink spraying device
Dispositif d'encrage par jets

(30) Priorität: 11.04.1989 DE 3911839
(43) Veröffentlichungstag der Anmeldung: 17.10.1990
(73) Patentinhaber: Koenig & Bauer Aktiengesellschaft, 97080 Würzburg (DE)
(72) Erfinder: Hauer, Horst-Walter, D-8700 Würzburg (DE)

(56) Entgegenhaltungen:
- DE-A- 3 320 638
- US-A- 4 165 688

## Beschreibung

Die Erfindung betrifft Spülfarbwerke an einer Farbkastenwalze einer Rotationsdruckmaschine.

Durch die DE-OS 33 20 638 ist ein Spülfarbwerk für eine schnellaufende Rasterwalze bekannt geworden, bei dem Farbabteilbleche vorgesehen sind, die mittels Federdruck an die Oberfläche der Rasterwalze angedrückt werden.

Der Kontakt der Farbabteilbleche mit der sich schnell bewegenden Oberfläche der Rasterwalze führt zwangsläufig zu einer Riefenbildung auf der Oberfläche der Rasterwalze und einer Abnutzung der Farbabteilbleche. Die Farbabteilbleche werden zwar zunächst mittels vorgesehener Andruckmittel automatisch nachgestellt, müssen aber letztendlich doch ausgewechselt werden. Schwerer wiegt hier das Problem der Riefenbildung auf der Oberfläche der Rasterwalze. Diese vermindert die Qualität der Farbverteilung, insbesondere bei einem Wechsel des zu bedruckenden Formates von z.B. 1/4-breitem Druck auf 1/2-breitem Druck bzw. Panoramadruck. Außerdem wird durch den Kontakt der Farbabteilbleche mit der Rasterwalze die Rotationsgeschwindigkeit der Rasterwalze begrenzt, da der Verschleiß beider Teile mit höherer Umfangsgeschwindigkeit der Rasterwalze enorm steigt.

Der Erfindung liegt die Aufgabe zugrunde, ein Spülfarbwerk zu schaffen, bei dem die Farbabteilbleche keinen Kontakt mit der Farbkastenwalze aufweisen.

Die Aufgabe wird erfindungsgemäß durch den kennzeichnenden Teil des Patentanspruchs 1 gelöst.

Die Vorteile der Erfindung sind wie folgt, kein Verschleiß von Farbkastenwalze und Farbabteilblechen, insbesondere in ihrem Abdichtungsbereich, keine Temperaturprobleme durch Reiberwärmung der Farbabteilbleche. Höchste Umfangsgeschwindigkeiten der Rasterwalze sind möglich. Nachrakeleinrichtungen können entfallen. Ebenso können Führungs- und Anstelleinrichtungen für die Farbabteilbleche entfallen. Die erfindungsgemäße Einrichtung ist sowohl für ölhaltige als auch wasserhaltige Farben geeignet. Eine Drehrichtungsumkehr ist möglich.

Ein Ausführungsbeispiel ist in den Zeichnungen dargestellt und wird im folgenden näher beschrieben. Es zeigen:
- Fig. 1: eine schematische Darstellung des erfindungsgemäßen Spülfarbwerks im Querschnitt,
- Fig. 2: eine schematische Darstellung des Spülfarbwerks im Längsschnitt.

Eine als Rasterwalze ausgebildete Farbkastenwalze 1 weist in axialer Richtung mehrere (z.B. 4) nebeneinander angeordnete Spülfarbwerke 2 (z.B. jeweils 1/4-breit) auf, die vorzugsweise von unten an eine Manteloberfläche 3 der Farbkastenwalze 1 angestellt sind, ohne diese mit ihren Farbabteilblechen zu berühren. Jeweils ein Spülfarbwerk 2 weist ein Gehäuse 4 auf, bestehend aus einer Grundplatte 6, jeweils einer vorderen und hinteren Seitenwand 7;8 und jeweils einer linken und rechten seitlichen Abdeckung 9;11 auf. Auf den vorderen und hinteren Seitenwänden 7,8 ist jeweils mittels eines Klemmstücks 12;13 ein Rakelmesser 14;16 festgeklemmt, welches mittels einer vorderen Rakelkante 17;18 an die Rasterwalze 1 angestellt ist. Die Rasterwalze 1 bildet mit dem Spülfarbwerkgehäuse einen abgeschlossenen Farbraum 19, der lediglich jeweils einen kleinen Spalt s (ca. 0,2 - 0,5 mm) zwischen den Abdeckungen 9,11 und der Manteloberfläche 3 aufweist.

Innerhalb des Spülfarbwerkgehäuses 2 ist eine Farbauftragsrinne 23 vorgesehen, die sich in axialer Richtung nahezu über die gesamte Länge des Spülfarbwerkgehäuses 2 erstreckt. Die Farbauftragsrinne 23 besteht im Ausführungsbeispiel aus einem aufgeschnittenen Rohr. Mit einer oberen Öffnung 24 ist die Farauftragsrinne 23 an die Manteloberfläche 3 der Rasterwalze 1 angestellt. An den seitlichen Enden der Farbauftragsrinne 23 ist jeweils ein linkes und rechtes Farbabteilblech 24,26 vorgesehen, das an den Umfang der Farbkastenwalze 1 angepaßt in einem kleinen Abstand (z.B. 0,2 mm) zu dieser angeordnet ist. Die Farbauftragsrinne 23 bildet mit der Rasterwalze 1 und den Farbabteilblechen 24,26 einen nahezu abgeschlossenen Farbraum 29.

Zwischen der Farbauftragsrinne 23 und der Grundplatte 6 ist ein Farbzuführkanal 32 vorgesehen, der die gleiche Länge aufweist wie die Farbauftragsrinne 23. Der Farbzuführkanal 32 wird gebildet aus einem Teil der Grundplatte 6, zwei Seitenwänden 33,34 und dem Grund 27 der Farbauftragsrinne 23.

Im Grund 27 der Farbauftragsrinne 23 sind in axialer Richtung über die Länge der Farbauftragsrinne 23 verteilt mehrere (z.B. 7) Farbzuführbohrungen 28 vorgesehen, deren Öffnungsquerschnitt von einer Mitte ausgehend nach außen hin größer wird. Ein Farbzufuhranschluß 31 ist ebenfalls in der Mitte des Spülfarbwerkgehäuses 4 angeordnet. D. h. die Öffnungsquerschnitte der einzelnen Farbzuführbohrungen 28 nehmen mit größer werdender Entfernung von der Farbzuführöffnung des in den Farbzufuhrkanal 32 mündenden Farbzufuhranschlußes 31 zu. Durch diese Art der Anordnung der Farbzuführbohrungen 28 wird ein Druckabfall in der Farbauftragsrinne 23 verhindert.

Die Druckfarbe wird unter leichten Überdruck (ca. 0,5 - 1 bar) über den Farbzufuhranschluß 31 und den Farbzuführkanal 32 und die Farbzuführbohrungen in die Farbauftragsrinne 23 gepumpt. Die Rasterwalze 1 wird in Rotation versetzt und durch die Farbauftragsrinne 23 eingefärbt. Der kleine Abstand a zwischen den Farbabteilblechen 24,26 läßt die unter leichtem Überdruck stehende Druckfarbe in kleinen Mengen, je nach Viskosität der verwendeten Farbe, an den Seiten austreten. Die austretende Farbe gelangt nun in den drucklosen Raum 19 und kann durch Farbabflußbohrungen 36,37 in der Grundplatte 6 abfließen und einem Farbreservoir zugeführt werden. Eine an die Farbabflußbohrungen 36,37 angeschlossene Absaugeinrichtung (nicht dargestellt) kann den Dichtungsprozeß noch verstärken, wenn dadurch der Raum 19 mit leichtem Unterdruck beaufschlagt wird.

Die Form der Farbauftragsrinne 23 wurde als einfaches Ausführungsbeispiel ausgewählt. Es sind jedoch auch andere Farbauftragsleisten oder -rinnen denkbar. So kann z.B. ein weiteres Ausführungsbeispiel, entsprechend dem äußeren Spülfarbwerkgehäuse 2, ebenfalls Rakelmesser aufweisen, die einen Kontakt mit der Rasterwalze 1 aufweisen. Außerdem können in der Farbauftragsrinne 23 Profilkörper vorgesehen werden, die eine Zirkulation der Farbe in der Farbauftragsrinne 23 begünstigen. Weiterhin können an der Farbauftragsrinne 23 Farbabsaugbohrungen vorgesehen werden, mittels derer z.B. eine mit Luftbläschen angereicherte Druckfarbenmenge abgesaugt wird.

Beim gezeigten Ausführungsbeispiel sind an den Spülfarbwerkenden jeweils zwei Seitenschilder 9,11 bzw. Farbabteilbleche 24,26 vorgesehen; es wird hiermit darüberhinaus vorgeschlagen, im Bedarfsfall auch zusätzlich weitere seitliche Abdeckungen vorzusehen, so daß auch an jeder Seite drei oder mehr Abdeckungen denkbar sind.

### Teileliste

- 1: Farbkastenwalze (Rasterwalze)
- 2: Spülfarbwerk
- 3: Manteloberfläche (1)
- 4: Gehäuse (2)
- 5: -
- 6: Grundplatte
- 7: Seitenwand
- 8: Seitenwand
- 9: Abdeckung (Seitenschild)
- 10: -
- 11: Abdeckung (Seitenschild)
- 12: Klemmstück
- 13: Klemmstück
- 14: Rakelmesser
- 15: -
- 16: Rakelmesser
- 17: Rakelkante (14)
- 18: Rakelkante (16)
- 19: Farbraum
- 20: -
- 21: -
- 22: -
- 23: Farbauftragsrinne (-leiste)
- 24: Farbabteilblech
- 25: -
- 26: Farbabteilblech
- 27: Grund (23)
- 28: Farbzuführbohrung
- 29: Farbraum
- 30: -
- 31: Farbzufuhranschluß
- 32: Farbzuführkanal
- 33: Seitenwand (32)
- 34: Seitenwand (32)
- 35: -
- 36: Farbabflußbohrung
- 37: Farbabflußbohrung
- a: Abstand
- s: Spalt

## Patentansprüche

1. Spülfarbwerk mit einem druckbeaufschlagbaren Farbraum (29) für eine Farbkastenwalze (1) einer Rotationsdruckmaschine mit seitlichen Abdeckungen (9; 11), dadurch gekennzeichnet, daß jeweils parallel zu den seitlichen Abdeckungen (9; 11) mindestens ein weiteres seitliches Farbabteilblech (24; 26) angeordnet ist.

2. Spülfarbwerk nach Anspruch 1, dadurch gekennzeichnet, daß der Farbraum (29) in einem durch ein Spülfarbwerkgehäuse (4; 6, 7, 8, 9, 11) gebildeten Raum (19) angeordnet ist.

3. Spülfarbwerk nach den Ansprüchen 1 bis 2, dadurch gekennzeichnet, daß der Raum (19) drucklos ist.

4. Spülfarbwerk nach den Ansprüchen 1 bis 2, dadurch gekennzeichnet, daß der Raum (19) mit Unterdruck beaufschlagbar ist.

5. Spülfarbwerk nach den Ansprüchen 1 bis 4, dadurch gekennzeichnet, daß sämtliche Abdeckungen (9; 11) und Farbabteilbleche (24, 26) einen Abstand (s; a) zur Farbkastenwalze (1) aufweisen.

6. Spülfarbwerk nach den Ansprüchen 1 bis 5, dadurch gekennzeichnet, daß als druckbeaufschlagter Farbraum (29) eine Farbauftragsrinne (23) mit einer Mehrzahl verteilt über die Länge der Farbauftragsrinne (23) angeordneter Farbzuführbohrungen (28) vorgesehen ist, daß die Farbzuführbohrungen (28) in einen ansonsten geschlossenen jedoch einen Farbzufuhranschluß (31) aufweisenden Farbzuführkanal (32) münden, daß die Öffnungsquerschnitte der einzelnen Farbzuführbohrungen (28) mit größer werdender Entfernung von dem Farbzufuhranschluß (31) größer dimensioniert sind.

## Claims

1. Ink spraying device having a pressurizable inking chamber (29) for an ink duct roller (1) of a rotary printing machine having lateral covering means (9; 11), characterized in that at least one further lateral ink dividing plate (24; 26) is arranged in each case parallel to the lateral covering means (9; 11).

2. Ink spraying device according to Claim 1, characterized in that the inking chamber (29) is arranged in a chamber (19) formed by an inking unit housing (4; 6, 7, 8, 9, 11).

3. Ink spraying device according to Claims 1 to 2, characterized in that the chamber (19) is unpressurized.

4. Ink spraying device according to Claims 1 to 2, characterized in that the chamber (19) can be acted upon by underpressure.

5. Ink spraying device according to Claims 1 to 4, characterized in that all the covering means (9; 11) and ink dividing plates (24, 26) are at a spacing (s; a) from the ink duct roller (1).

6. Ink spraying device according to Claims 1 to 5, characterized in that there is provided as the pressurized inking chamber (29) an ink application channel (23) having a plurality of ink supply bores (28) which are arranged distributed over the length of the ink application channel (23), in that the ink supply bores (28) open into an ink supply channel (32) which is otherwise closed but which has an ink supply connection (31), in that the clear cross-sections of the individual ink supply bores (28) become larger in dimension as the distance from the ink supply connection (31) increases.

## Revendications

1. Dispositif d'encrage par jets, avec une enceinte à encre (29) alimentée sous pression, pour un rouleau d'encrier (1) d'une machine à imprimer rotative, avec des recouvrement latéraux (9; 11) caractérisé en ce qu'au moins une tôle de compartimentage d'encre (24; 26) latérale supplémentaire est disposée chaque fois parallèlement aux recouvrement latéraux (9; 11).

2. Dispositif d'encrage par jets selon la revendication 1, caractérisé en ce que l'enceinte à encre (29) est disposée dans un espace formé par un boîtier de dispositif d'encrage par jets (4; 6; 7; 8; 9; 11).

3. Dispositif d'encrage par jets selon les revendications 1 à 2, caractérisé en ce que l'espace (19) n'est pas exposé à une pression.

4. Dispositif d'encrage par jets selon les revendications 1 à 2, caractérisé en ce que l'espace (19) peut être exposé à un vide.

5. Dispositif d'encrage par jets selon les revendications 1 à 4, caractérisé en ce que l'ensemble des recouvrements (9; 11) et des tôles de compartimentage d'encre (24; 26) sont disposés selon un espacement (s; a) par rapport au rouleau d'encrier (1).

6. Dispositif d'encrage par jets selon les revendications 1 à 5, caractérisé en ce qu'est prévu comme enceinte à encre (29), pouvant être soumise à une pression, une goulotte d'application d'encre (23) comportant une pluralité de perçages d'amenée d'encre (28) répartis sur la longueur de la goulotte d'amenée d'encre (23), en ce que les perçages d'amenée d'encre (28) débouchent dans un canal d'amenée d'encre (32) présentant un raccordement d'amenée d'encre (31), par ailleurs fermé, en ce que les sections transversales d'ouverture des différents perçages d'amenée d'encre (28) sont plus grandes au fur et à mesure que l'on s'éloigne du raccordement d'amenée d'encre (31).
